# EUROPÄISCHE PATENTANMELDUNG

(11) **EP 3 470 591 A1**
(43) Veröffentlichungstag der Anmeldung: **17.04.2019**
(21) Anmeldenummer: 18197862.8
(22) Anmeldetag: 01.10.2018
(51) Int. Cl.: E04B 1/76

(54) **DÄMMSTOFFBEFESTIGER**

(30) Priorität: 11.10.2017 DE 102017123677; 14.12.2017 DE 102017129879
(71) Anmelder: fischerwerke GmbH & Co. KG, 72178 Waldachtal (DE)
(72) Erfinder: Renz, Jürgen, 72202 Nagold (DE)
(74) Vertreter: Suchy, Ulrich Johannes

(57) **Zusammenfassung**

Die Erfindung betrifft einen Dämmstoffbefestiger (1) zum Befestigen eines Dämmstoffelements an einem Verankerungsgrund. Der Dämmstoffbefestiger (1) weist einen Verankerungsabschnitt (2) auf, mit dem der Dämmstoffbefestiger (1) im Verankerungsgrund verankerbar ist. Zum Einschrauben in das Dämmstoffelement ist am Dämmstoffbefestiger (1) ein wendelförmiges Dämmstoffhalteelement (4) mit einem ersten Gewindeabschnitt (5) angeordnet. Erfindungsgemäß weist der Dämmstoffbefestiger (1) ein Verfüllelement (8) mit mindestens einer Axialöffnung (10) und mit mindestens einer Umfangsöffnung (11, 12, 13) auf, in das nach dem Einschrauben des Dämmstoffhalteelements (4) in das Dämmstoffelement ein Klebstoff durch die Axialöffnung (10) eingebracht werden kann, derart, dass der Klebstoff durch die Umfangsöffnung (11, 12, 13) aus dem Verfüllelement (8) austritt.

## Beschreibung

Die Erfindung betrifft einen Dämmstoffbefestiger mit den Merkmalen des Oberbegriffs des Anspruchs 1.

Ein gattungsgemäßer Dämmstoffbefestiger ist aus der Offenlegungsschrift DE 10 2010 061 283 A1 bekannt. Der gattungsgemäße Dämmstoffbefestiger eignet sich zum Befestigen eines Dämmstoffelements, beispielsweise einer Dämmplatte aus Polystyrol oder Mineralwolle, wie sie für ein Wärmedämmverbundsystem verwendet wird, an einem Verankerungsgrund, beispielsweise einer Wand aus einem mineralischen Baustoff wie Beton. Der Dämmstoffbefestiger weist als Dämmstoffhalteelement keinen Halteteller, sondern einen Gewindeabschnitt auf, der in das Dämmstoffelement eingeschraubt werden kann. Das vordere Ende des Dämmstoffbefestigers bildet ein Spreizdübel, der durch das Eintreiben einer Schraube aufgespreizt und damit mechanisch in einem Bohrloch im Verankerungsgrund verankert werden kann. Die Schraube verbindet den Gewindeabschnitt und den Spreizdübel zugfest, sodass Kräfte, die beispielsweise durch Windsog auf das Dämmstoffelement wirken, vom Dämmstoffhalteelement aufgenommen und über die Schraube und den Spreizdübel mechanisch in den Verankerungsgrund übertragen werden.

Derartige Dämmstoffbefestiger eignen sich sehr gut zur Aufnahme von Windsoglasten. Zur Aufnahme von Querkräften, beispielsweise dem Eigengewicht eines an einer Wand montierten Dämmstoffelements beziehungsweise eines Wärmedämmverbundsystems, sind die bekannten Dämmstoffbefestiger jedoch nicht ausgelegt. Das Eigengewicht des Wärmedämmverbundsystems wird im Regelfall durch eine Verklebung der dem Verankerungsgrund zugewandten Innenseite des Dämmstoffelements mit dem Verankerungsgrund in den Verankerungsgrund abgeleitet. Allerdings kann es bei großen Dämmstoffdicken, beispielsweise von Dämmstoffdicken größer als 200 Millimeter, und relativ weichem, geschichtetem Dämmmaterial, wie beispielsweise Mineralwolle, vorkommen, dass sich äußere, dem Verankerungsgrund abgewandte Schichten des Dämmstoffelements relativ zur Innenseite des Dämmstoffelements, die mit dem Verankerungsgrund verklebt ist, verformen. Bei einem Wärmedämmverbundsystem, das an einer Wand befestigt ist, bewegen sich die äußeren Schichten relativ zur Innenseite nach unten in Richtung der Gewichtskraft. Diese ungewollte Verformung kann zu Schäden im Wärmedämmverbundsystem führen, beispielsweise zu Rissen im Putz.

Aufgabe der Erfindung ist es daher, einen gattungsgemäßen Dämmstoffbefestiger derart weiterzuentwickeln, dass er eine Verformung der äußeren Schichten eines an einer Wand befestigten Dämmstoffelements verhindert.

Diese Aufgabe wird erfindungsgemäß durch einen Dämmstoffbefestiger mit den Merkmalen des Anspruchs 1 gelöst, der zum Befestigen eines Dämmstoffelements geeignet ist, insbesondere zum Befestigen eines Dämmstoffelements aus einer Mineralwolle. Der erfindungsgemäße Dämmstoffbefestiger weist einen Verankerungsabschnitt auf, mit dem der Dämmstoffbefestiger im Verankerungsgrund form-, reib- und/oder stoffschlüssig verankerbar ist. Der Verankerungsabschnitt ist in Abhängigkeit vom Verankerungsgrund ausgestaltet. Ist der Verankerungsgrund beispielsweise aus einem mineralischen Baustoff wie Beton, so ist der Verankerungsabschnitt insbesondere ein Spreizdübel, wie dies aus der Offenlegungsschrift DE 10 2010 061 283 A1 bekannt ist. Auch die Verwendung eines Schraubengewindes, das zum direkten Einschrauben in ein Bohrloch in einem mineralischen Untergrund wie Beton geeignet ist, ist möglich. Alternativ kann der Verankerungsabschnitt als Siebhülse ausgebildet sein, sodass der Dämmstoffbefestiger auch in Hochlochziegeln oder Porenbeton ausreichend verankert werden kann. Ist der Verankerungsgrund dagegen aus Holz, so kann der Verankerungsabschnitt aus einem Gewinde einer Holzschraube bestehen, das direkt, insbesondere ohne Vorbohren, in den Verankerungsgrund eingeschraubt werden kann. Die Aufzählung ist nicht abschießend.

Zur Verankerung des Dämmstoffbefestigers im Dämmstoffelement und zur Übertragung von auf das Dämmstoffelement wirkenden Kräften auf den Dämmstoffbefestiger, ist am erfindungsgemäßen Dämmstoffbefestiger ein wendelförmiges Dämmstoffhalteelement mit einem ersten Gewindeabschnitt zum Einschrauben in das Dämmstoffelement angeordnet. Der erste Gewindeabschnitt erstreckt sich wendelförmig entlang einer Längsachse des Dämmstoffbefestigers, die insbesondere parallel zu einer Einbringrichtung des Dämmstoffbefestigers in das Dämmstoffelement, beziehungsweise des Verankerungsabschnitts in den Verankerungsgrund, verläuft. Der erste Gewindeabschnitt schneidet beim Eindrehen in das Dämmstoffelement einen Gewindegang in das Dämmstoffelement ein. Der erste Gewindeabschnitt weist einen Durchmesser auf, der um ein Mehrfaches größer als der Durchmesser des Verankerungsabschnitts ist. Ein "Mehrfaches" meint hier, dass der Durchmesser des Gewindeabschnitts mindestens um den Faktor 3 größer als der Durchmesser des Verankerungsabschnitts ist, falls der Verankerungsabschnitt als Siebhülse ausgebildet ist. Der Durchmesser des Gewindeabschnitts ist insbesondere um den Faktor 5 größer als der Durchmesser des Verankerungsabschnitts, falls der Verankerungsabschnitt als Spreizdübel ausgebildet ist, und insbesondere um den Faktor 6 größer als der Durchmesser des Verankerungsabschnitts, falls der Verankerungsabschnitt als Gewinde einer Holzschraube ausgebildet ist. Der Durchmesser des ersten Gewindeabschnitts beträgt insbesondere mindestens 40 Millimeter und vorzugsweise mindestens 60 mm. Durch den im Verhältnis zum Verankerungsabschnitt großen Durchmesser des Gewindeabschnitts ist gewährleistet, dass der Dämmstoffbefestiger auch in einem relativ weichen Dämmstoff wie Mineralwolle eine ausreichend große Fläche aktivieren kann, um die auftretende axial wirkende Belastung, wie beispielsweise Windsog, sicher über den ersten Gewindeabschnitt aufnehmen und in den Verankerungsgrund abtragen zu können.

Erfindungsgemäß weist der Dämmstoffbefestiger ein Verfüllelement mit mindestens einer Axialöffnung und mit mindestens einer Umfangsöffnung auf. Das Verfüllelement weist insbesondere einen Grundkörper auf, der als Hohlkörper ausgestaltet ist, insbesondere als Hohlzylinder beziehungsweise als Hülse, wobei die Umfangsöffnung die Mantelfläche des Grundkörpers durchdringt.

Insbesondere ist das Verfüllelement auf der dem Verankerungsabschnitt abgewandten Seite des Dämmstoffhalteelements am Dämmstoffbefestiger angeordnet.

Insbesondere bildet das Verfüllelement einen hinteren Abschnitt und die Axialöffnung das hintere Ende des Dämmstoffbefestigers. "Hinten" bezieht sich hier auf die Einbringrichtung des Dämmstoffbefestigers in ein Dämmstoffelement, wobei der Teil des Dämmstoffbefestigers, der beim Einbringen dem Verankerungsgrund abgewandt ist, das hintere Ende bildet. Somit ist der Verankerungsabschnitt vorne am Dämmstoffbefestiger angeordnet, beziehungsweise er bildet dessen vorderes Ende. Nach dem Einschrauben des wendelförmigen Dämmstoffhalteelements in das Dämmstoffelement kann durch die Axialöffnung ein Klebstoff in das Verfüllelement eingebracht werden, derart, dass der Klebstoff durch die Umfangsöffnung aus dem Verfüllelement austritt, wodurch das Verfüllelement mit dem Dämmstoffelement verklebt wird. Dabei befindet sich das Verfüllelement, wie auch das Dämmstoffhalteelement, insbesondere vollständig, im Dämmstoff. Durch die Verklebung kommt es zu einem Stoffschluss zwischen dem Dämmstoffelement und dem Dämmstoffbefestiger, sodass ein Abrutschen beziehungsweise eine Verformung der äußeren Schichten des Dämmstoffelements zumindest im Bereich des Verfüllelements verhindert wird. Insbesondere dann, wenn das Verfüllelement das hintere Ende des Dämmstoffbefestigers bildet, werden die dem Verankerungsgrund abgewandten äußeren Schichten des Dämmstoffelements stoffschlüssig mit dem Dämmstoffbefestiger verbunden, sodass insbesondere eine Verformung dieser äußeren Schichten verhindert wird.

Das Einbringen des Klebstoffs kann insbesondere mit einer rohrförmigen Klebstoffdüse einer handelsüblichen Klebstoffpistole oder Klebstoffdose, wie diese beispielsweise von handelsüblichem Montageschaum bekannt ist, oder einer Düse oder eines Statikmischers einer Kartusche erfolgen. Nachfolgend wird der Begriff "Klebstoffdüse" verwendet, was andere Möglichkeiten zum Einbringen des Klebstoffs nicht ausschließt. Zum Einfüllen kann die Klebstoffdüse im Verfüllelement beispielsweise bis zu einem vorderen Ende des Verfüllelements eingebracht werden, insbesondere in den hohlzylindrischen Grundkörper des Verfüllelements, und beim Einfüllen des Klebstoffs in das Verfüllelement kann die Klebstoffdüse nach hinten, zu einem hinteren Ende des Verfüllelements bewegt werden. Damit wird beim Vorhandensein mehrerer in Umfangs- und in Längsrichtung verteilter Umfangsöffnungen erreicht, dass der Klebstoff gleichmäßig aus den Umfangsöffnungen austritt.

Der Klebstoff ist insbesondere ein expandierender Klebstoff, insbesondere ein expandierender Schaum, insbesondere ein Polyurethan (PU)-Schaum, insbesondere ein handelsüblicher PU-Schnellmontageschaum, beispielsweise ein "fischer 1K Premium Pistolenschaum". "Expandierend" meint hier, dass der Klebstoff beim, beziehungsweise nach dem Ausbringen aus seiner Verpackung, insbesondere aus einer Schaumdose, und vor dem vollständigen Aushärten, sein Volumen vergrößert, wie dies von handelsüblichen PU-Pistolenschäumen bekannt ist. Insbesondere vergrößert sich das Volumen des Klebstoffs beim Ausbringen und/oder nach dem Ausbringen und vor oder während des Aushärtens um ein Mehrfaches. Insbesondere wird ein Brandschutzschaum verwendet. Als "Brandschutzschaum" wird hier ein Klebstoff bezeichnet, der schwer entflammbar ist und den Dämmstoffdübel im Brandfall temporär vor einem Versagen durch Verbrennen oder Schmelzen schützt. Ein Brandschutzschaum im Sinne der Erfindung ist beispielsweise der "fischer 1K Premium B1 Pistolenschaum PUP B1 750". (Die konkreten Produktbeispiele beziehen sich auf den "fischer Hauptkatalog Befestigungssyteme" 03/2017 der fischerwerke GmbH & Co. KG, 72178 Waldachtal.)

Um eine möglichst großflächige und vollständige Verklebung zwischen dem Dämmstoffelement und dem Verfüllelement zu erreichen, weist das Verfüllelement vorzugsweise mehrere in Längsrichtung voneinander beabstandete Umfangsöffnungen auf. Die Umfangsöffnungen können zudem in Umfangsrichtung zueinander versetzt angeordnet sein. Dies ermöglicht, dass der Klebstoff aus dem Verfüllelement an verschiedenen Punkten entlang der Längsachse austritt und sich mit dem Dämmstoff des Dämmstoffelements flächig verbindet.

Bei einer weiteren bevorzugten Ausgestaltungsform des erfindungsgemäßen Dämmstoffbefestigers ist am Verfüllelement, insbesondere an einem Grundkörper des Verfüllelements, mindestens ein zweiter Gewindeabschnitt angeordnet. Der zweite Gewindeabschnitt kann derart am Verfüllelement angeordnet sein, dass er beim Einbringen des Verfüllelements in das Dämmstoffelement in das Dämmstoffelement einen zweiten Gewindegang einschneidet. Bevorzugt ist allerdings, dass der zweite Gewindegang derart am Verfüllelement angeordnet ist, dass der zweite Gewindeabschnitt keinen zweiten Gewindegang in das Dämmstoffelement schneidet, sondern dass er dem durch den ersten Gewindeabschnitt eingeschnittenen Gewindegang folgt und in diesem liegt. Vorzugsweise weist der zweite Gewindeabschnitt deshalb die gleiche Steigung auf, wie der erste Gewindeabschnitt. Hierdurch wird verhindert, dass der zweite Gewindeabschnitt einen zweiten Gewindegang in das Dämmstoffelement einschneidet, was die Tragfähigkeit der Verbindung zwischen dem Dämmstoffbefestiger und dem Dämmstoffelement reduzieren könnte.

Zudem oder alternativ weist der zweite Gewindeabschnitt vorzugsweise einen kleineren Durchmesser als der erste Gewindeabschnitt auf, sodass der durch den ersten Gewindeabschnitt in das Dämmstoffelement eingeschnittene Gewindegang beim Einschrauben des zweiten Gewindeabschnitts nicht in radialer Richtung vergrößert und die Tragfähigkeit der Verbindung zwischen dem Dämmstoffbefestiger und dem Dämmstoffelement nicht reduziert wird. Dagegen kann der zweite Gewindeabschnitt eine größere Flankenbreite, also eine größere Abmessung der Gewindeflanke in axialer Richtung aufweisen, wodurch es bei gleicher Steigung der beiden Gewindeabschnitte zu einem Aufweiten des durch den ersten Gewindeabschnitt in das Dämmstoffelement eingeschnittenen Gewindegangs kommt, wodurch ein vergrößerter Verfüllraum zur Aufnahme von Klebstoff entsteht.

Vorzugsweise erstreckt sich der zweite Gewindeabschnitt nicht vollständig um einen Umfang des Verfüllelements, insbesondere maximal um einen halben Umfang des Verfüllelements. Der zweite Gewindeabschnitt ist somit nur ein Teil eines vollständigen Gewindeabschnitts. Mit "vollständigem Gewindeabschnitt" ist hier ein Gewindeabschnitt gemeint, der sich mindestens einmal vollständig um den Umfang des Verfüllelements erstreckt. Dadurch, dass sich der zweite Gewindeabschnitt nicht vollständig um den Umfang des Verfüllelements erstreckt, ist es insbesondere möglich, mehrere kurze Gewindeabschnitte am Verfüllelement anzuordnen, wodurch genügend Platz für eine Vielzahl von Umfangsöffnungen am Verfüllelement, insbesondere zwischen den Gewindeabschnitten, bleibt.

Weiterhin ist bevorzugt, dass in Eindrehrichtung hinter dem zweiten Gewindeabschnitt, insbesondere bei der Ausbildung mehrerer zweiter Gewindeabschnitte hinter mehreren, insbesondere hinter jedem der zweiten Gewindeabschnitte, eine Umfangsöffnung angeordnet ist, derart, dass diese Umfangsöffnung insbesondere auf einer gedachten Schraubenlinie liegt, auf der auch der direkt davor angeordnete zweite Gewindeabschnitt liegt. Vorzugsweise ist jeweils zwischen zwei zweiten Gewindeabschnitten mindestens eine Umfangsöffnung angeordnet, derart, dass diese Umfangsöffnung insbesondere auf einer gedachten Schraubenlinie liegt, auf der auch die beiden zweiten Gewindeabschnitte liegen. Die Anordnung der Umfangsöffnung hinter einem zweiten Gewindeabschnitt und/oder zwischen zwei zweiten Gewindeabschnitten hat den Vorteil, dass der aus einer Umfangsöffnung austretende Kleber in den in das Dämmstoffelement eingeschnittenen Gewindegang eindringen kann und den Gewindegang lokal ausfüllt, wodurch die Kontaktfläche zwischen dem Kleber und dem Dämmstoffhalteelement vergrößert wird.

Insbesondere kann für eine möglichst gute Verfüllung des in das Dämmstoffelement eingeschnittenen Gewindegangs der zweite Gewindeabschnitt in Umfangsrichtung in einer steil abfallenden hinteren Gewindeflanke enden, insbesondere einer Gewindeflanke, die im Wesentlichen radial zur Längsachse verläuft. Hierdurch ergibt sich ein relativ großer Verfüllraum in Eindrehrichtung hinter einem beziehungsweise dem zweiten Gewindeabschnitt.

Bei einer weiteren bevorzugten Ausgestaltungsform des erfindungsgemäßen Dämmstoffbefestigers sind die Umfangsöffnungen in mindestens zwei axial verlaufenden Reihen angeordnet, wobei sich insbesondere die Umfangsöffnungen von zumindest zwei benachbarten Reihen in Größe und Anzahl unterscheiden. Beispielsweise sind erste Umfangsöffnungen axial, also in Längsrichtung zwischen zwei zweiten Gewindeabschnitten angeordnet, wobei die ersten Umfangsöffnungen insbesondere größer sind, als zweite Umfangsöffnungen, die in Umfangsrichtung zwischen zwei Gewindeabschnitten angeordnet sind. Derartige zweite Umfangsöffnungen können zudem axial versetzt und in Umfangsrichtung vor einem Gewindeabschnitt und hinter einer ersten Umfangsöffnung angeordnet sein. Somit ist die Ausbildung einer Vielzahl von Umfangsöffnungen am Verfüllelement möglich, was ein flächiges Verkleben des Verfüllelements mit dem Dämmstoffelement ermöglicht.

Vorzugsweise ist das Verfüllelement auf das Dämmstoffhalteelement aufgesteckt. Vorzugsweise ist das Verfüllelement zugfest mit dem Dämmstoffhalteelement verbunden, derart, dass das Verfüllelement den ersten Gewindeabschnitt hintergreift. Durch das Hintergreifen kann die zugfeste Verbindung auf einfache Weise formschlüssig geschaffen werden. Insbesondere ist die Verbindung in der Art eines Bajonettverschlusses ausgeführt, was eine einfache Montage des Verfüllelements am Dämmstoffhalteelement ermöglicht. Ein Gewinde, eine Verklebung oder eine in der Herstellung ähnlich aufwändige Verbindung ist nicht notwendig.

Das Verfüllelement besteht vorzugsweise aus mindestens zwei Abschnittselementen, die miteinander verbunden sind. Die Abschnittselemente sind axial hintereinander angeordnet. Das Verfüllelement ist insbesondere einstückig, wobei Abschnittselemente miteinander durch eine Solltrennstelle verbunden sind. Die Solltrennstelle ist insbesondere als Stelle mit reduzierter Wandstärke des Verfüllelements ausgebildet, sodass durch Abbrechen eines oder, sofern vorhanden, mehrerer Abschnittselemente die axiale Länge des Verfüllelements auf eine beliebige Dicke des zu befestigenden Dämmstoffelements eingestellt werden kann. Alternativ kann das Verfüllelement mehrteilig sein, wobei die einzelnen Abschnittselemente insbesondere aneinandergesteckt sind. Insbesondere sind in diesem Fall die Abstandselemente beispielsweise durch eine Rastverbindung axialfest miteinander verbunden. Insbesondere weist jedes der Abschnittselemente jeweils mindestens eine Umfangsöffnung auf. Insbesondere ist an jedem der Abschnittselemente mindestens ein zweiter Gewindeabschnitt angeordnet, wodurch das Einbringen des Dämmstoffbefestigers in das Dämmstoffelement erleichtert und ein gleichmäßiges Verfüllen des Verfüllelements mit Klebstoff gewährleistet ist.

Weiterhin ist bevorzugt, dass der Verankerungsabschnitt als Spreizdübel ausgebildet ist, der durch Eintreiben eines Spreizelements aufspreizbar und somit in einem Bohrloch mechanisch verankerbar ist. Das Spreizelement kann insbesondere eine Schraube oder ein Nagel sein. Alternativ ist der Verankerungsabschnitt eine Siebhülse, in die Klebstoff zum stoffschlüssigen Verankern eingebracht werden kann. Bei dieser bevorzugten Ausgestaltungsform erfolgt das Eintreiben des Spreizelements oder das Einbringen des Klebstoffs durch das Verfüllelement hindurch. Bei dem Klebstoff kann es sich insbesondere um denselben Klebstoff handeln, der zum Verkleben des Verfüllelements mit dem Dämmstoffelement verwendet wird.

Die vorstehend in der Beschreibung genannten Merkmale und Merkmalskombinationen, Ausführungen und Ausgestaltungen der Erfindung, sowie die nachfolgend in der Figurenbeschreibung genannten und/oder in einer Figur gezeichneten Merkmale und Merkmalskombinationen sind nicht nur in der jeweils angegebenen oder gezeichneten Kombination, sondern auch in grundsätzlich beliebigen anderen Kombinationen oder aber einzeln verwendbar. Es sind Ausführungen der Erfindung möglich, die nicht alle Merkmale eines abhängigen Anspruchs aufweisen. Auch können einzelne Merkmale eines Anspruchs durch andere offenbarte Merkmale oder Merkmalskombinationen ersetzt werden. Ausführungen der Erfindung, die nicht alle Merkmale des oder der Ausführungsbeispiele, sondern einen grundsätzlich beliebigen Teil der gekennzeichneten Merkmale eines Ausführungsbeispiels gegebenenfalls in Kombination mit einem, mehreren oder allen Merkmalen eines oder mehrerer weiteren Ausführungsbeispiele aufweisen, sind möglich.

Die Erfindung wird nachfolgend anhand eines in den Figuren der Zeichnung dargestellten Ausführungsbeispiels näher erläutert.

Es zeigen:
- Figur 1: einen erfindungsgemäßen Dämmstoffbefestiger in einer Seitenansicht;
- Figur 2: eine vergrößerte Ansicht des Details II der Figur 1;
- Figur 3: eine perspektivische Ansicht des erfindungsgemäßen Dämmstoffbefestigers von hinten gesehen; und
- Figur 4: eine vergrößerte Ansicht der Verbindung des Verfüllelements und des Dämmstoffhalteelements des erfindungsgemäßen Dämmstoffbefestigers.

In den Figuren ist ein erfindungsgemäßer Dämmstoffbefestiger 1 zum Befestigen eines Dämmstoffelements an einem Verankerungsgrund dargestellt. Das Dämmstoffelement und der Verankerungsgrund sind in den Figuren nicht dargestellt. Der Dämmstoffbefestiger 1 erstreckt sich entlang einer Längsachse L, wobei er an seinem in Einbringrichtung E vorderen Ende einen Verankerungsabschnitt 2 aufweist. Dabei ist die Einbringrichtung E die Richtung, in die der erfindungsgemäße Dämmstoffbefestiger 1 in ein Dämmstoffelement beziehungsweise in ein Bohrloch, das durch ein Dämmstoffelement hindurch in einen Verankerungsgrund gebohrt wurde, eingebracht wird. Das in Einbringrichtung E vordere Ende ist demnach das Ende des Dämmstoffbefestigers 1, das beim Einführen als erstes mit dem Dämmstoffelement in Kontakt kommt.

Im Ausführungsbeispiel ist der Verankerungsabschnitt 2 als Spreizdübel 3 ausgestaltet, so dass Verankerungsabschnitt 2 des dargestellten Dämmstoffbefestiger 1 zur Verankerung in einem Bohrloch in mineralischen Verankerungsgründen, wie beispielsweise Beton oder Mauerwerk, geeignet ist. Zur Verankerung wird der Spreizdübel 3 in einem Bohrloch durch das Eintreiben eines Spreizelements radial aufgespreizt und gegen die Bohrlochwand im Verankerungsgrund gepresst. Das zum Aufspreizen notwendige Spreizelement, im Fall des dargestellten Dämmstoffbefestigers 1 eine Schraube, ist in den Figuren nicht dargestellt. Sofern eine Verankerung des Dämmstoffbefestigers 1 in einem Verankerungsgrund aus Holz vorgesehen ist, kann der Spreizdübel 3 entfallen, sodass der Verankerungsabschnitt 2 allein durch eine Schraube gebildet wird, die direkt in das Holz eingeschraubt werden kann. Für mineralische Verankerungsgründe kann alternativ eine Betonschraube verwendet werden. Alternativ zur Ausbildung des Spreizdübels 3 kann der Verankerungsabschnitt 2 auch als Siebhülse ausgebildet sein, in die Klebstoff zum Verankern des Dämmstoffbefestigers 1 im Verankerungsgrund eingebracht werden kann. Die Aufzählung ist nicht abschießend. Zum Einschrauben des Dämmstoffbefestigers 1 in ein Dämmstoffelement und zum Halten des Dämmstoffelements ist am Dämmstoffbefestiger 1 ein wendelförmiges Dämmstoffhalteelement 4 mit einem ersten Gewindeabschnitt 5 angeordnet. Der erste Gewindeabschnitt 5 erstreckt sich entlang der Längsachse L und weist einen radial zur Längsachse L gemessenen Durchmesser auf, der um ein Mehrfaches größer als der Durchmesser des Verankerungsabschnitts 2 ist. Im Ausführungsbeispiel weist der erste Gewindeabschnitt 5 einen Durchmesser von 60 Millimeter auf, während der als Spreizdübel 3 ausgebildete Verankerungsabschnitt 2 einen Durchmesser von 8 Millimeter aufweist. Aufgrund des großen Durchmessers des ersten Gewindeabschnitts 5 kann das Dämmstoffhalteelement 4 des erfindungsgemäßen Dämmstoffbefestigers 1 auch in einem relativ weichen Dämmstoff, wie beispielsweise in Mineralwolle, einen guten Halt finden und eine ausreichend große Fläche zum Befestigen des Dämmstoffbefestigers 1 im Dämmstoffelement aktivieren. Wie in den Figuren 3 und 4 zu erkennen ist, erstreckt sich der erste Gewindeabschnitt 5 um etwas mehr als eine Umdrehung um die Längsachse L und ist derart gestaltet, dass er in einer Draufsicht (Figur 3) eine Art Halteteller beziehungsweise die Projektionsfläche eines Haltetellers mit einem Durchmesser von 60 Millimeter bildet.

Der Spreizdübel 3 des Verankerungsabschnitts 2 ist in Richtung der Längsachse L axialfest, aber um die Längsachse L drehbar, mit dem Dämmstoffhalteelement 4 verbunden. Hierzu ist das Dämmstoffhalteelement 4 mit seinem vorderen Ende mit dem hinteren Ende eines stauchbaren Schaftabschnitts 6 axialfest drehbar gelagert. Das vordere Ende des Dämmstoffhalteelements 4 und das hintere Ende des Schaftabschnitts 6 bilden gemeinsam eine Drehkupplung 7 (Figur 4).

Der erfindungsgemäße Dämmstoffbefestiger 1 weist in Einbringrichtung E hinter dem Dämmstoffhalteelement 4 ein Verfüllelement 8 auf, mit einem hohlzylindrischen Grundkörper 9, der an seinem hinteren Ende eine Axialöffnung 10 (Figur 3) und über die gesamte Mantelfläche des Grundkörpers 9 verteilt Umfangsöffnungen 11, 12, 13 aufweist. Zum Einschrauben des Dämmstoffhalteelements 4 in ein Dämmstoffelement wird eine Schraube als Spreizelement durch den innenliegenden Hohlraum des Verfüllelements 8 hindurch in den Spreizdübel 3 des Verankerungsabschnitts 2 eingetrieben. Alternativ ist eine Schraube bereits im Dämmstoffhalteelement 4 und dem Schaftabschnitt 6 angeordnet und die Schraube wird mit einem Setzwerkzeug, das den Hohlraum des Verfüllelements 8 durchgreift, durch das Verfüllelement 8 hindurch in den Spreizdübel 3 eingeschraubt. Durch das Einschrauben wird der Verankerungsabschnitt 2 und somit der Dämmstoffbefestiger 1 im Verankerungsgrund verankert. Ist der Verankerungsabschnitt 2 als Siebhülse ausgebildet, so erfolgt das Einbringen eines Klebstoffs ebenfalls durch das Verfüllelement 8 hindurch.

Nach dem planmäßigen Einschrauben des Dämmstoffhalteelements 4 in das Dämmstoffelement ist auch das Verfüllelement 8 vollständig im Dämmstoffelement versenkt. Nach dem Verankern des Dämmstoffbefestigers 1 im Verankerungsgrund wird ein Klebstoff durch die Axialöffnung 10 in den Hohlraum des Grundkörpers 9 eingebracht. Der Klebstoff tritt nach dem Einbringen in den Hohlraum durch die Umfangsöffnungen 11, 12, 13 aus dem Verfüllelement 8 radial zum Dämmstoff hin aus und verbindet sich mit dem Dämmstoff des Dämmstoffelements. Hierzu sind am Verfüllelement 8 die Umfangsöffnungen 11, 12,13 angeordnet, die zumindest teilweise in Längsrichtung und in Umfangsrichtung voneinander beabstandet sind, sodass das Verfüllelement 8 über seine Länge, wie auch über seinen Umfang verteilt Umfangsöffnungen 11, 12, 13 aufweist, derart, dass der Klebstoff flächig und über das ganze Verfüllelement 8 verteilt aus dem Verfüllelement 8 austreten kann, so dass zu einer flächigen Verklebung des Verfüllelements 8 mit dem Dämmstoffelement kommt. Als Klebstoff wird für den im Ausführungsbeispiel dargestellten Dämmstoffbefestiger 1 ein Polyurethan-Pistolenschaum verwendet. Nach seinem Ausbringen aus einer Klebstoffpistole expandiert der Klebstoff und härtet aus, wodurch der Klebstoff das Verfüllelement 8 mit dem Dämmstoffelement fest verbindet.

Am Grundkörper 9 des Verfüllelements 8 sind mehrere zweite Gewindeabschnitte 14 angeordnet, die die gleiche Steigung wie der erste Gewindeabschnitt 5, aber einen mit 25 Millimeter kleineren Durchmesser als der erste Gewindeabschnitt 5 aufweisen. Als "Durchmesser" gilt hier der Durchmesser eines die zweiten Gewindeabschnitte 14 umschreibenden Zylinders. Zudem erstrecken sich die zweiten Gewindeabschnitte 14 nur um ein Viertel des Umfangs des Verfüllelements 8. Das Verfüllelement 8 ist mit dem ersten Gewindeabschnitt 5 des Dämmstoffhalteelements 4 zug- und drehfest verbunden, sodass das Verfüllelement 8 beim Einschrauben des Dämmstoffhalteelements 4 in den Dämmstoff mitdreht. Die zweiten Gewindeabschnitte 14 sind derart am Verfüllelement 8 und mit dem Verfüllelement 8 am Dämmstoffhalteelement 4 angeordnet, dass die zweiten Gewindeabschnitte 14 beim Eindrehen des ersten Gewindeabschnitts 5 in ein Dämmstoffelement in dem durch den ersten Gewindeabschnitt 5 in das Dämmstoffelement eingeschnittenen Gewindegang liegen und das Dämmstoffelement nicht weiter durch ein zusätzliches Einschneiden geschädigt oder geschwächt wird. Um eine möglichst gute Verklebung zwischen dem Verfüllelement 8, dem Klebstoff und dem Dämmstoffelement zu erreichen, sind erste Umfangsöffnungen 11 hinter den zweiten Gewindeabschnitten 14 angeordnet. Diese ersten Umfangsöffnungen 11 grenzen direkt an den in Eindrehrichtung vor der jeweiligen ersten Umfangsöffnung 11 liegenden zweiten Gewindeabschnitt 14 an, dessen in Eindrehrichtung hintere Gewindeflanke 15 radial zur Längsachse L verläuft, sodass beim Eindrehen im Dämmstoff hinter der Gewindeflanke 15 ein Hohlraum als Verfüllraum entsteht, der durch Klebstoff, der aus der jeweiligen ersten Umfangsöffnung 11 austritt, ausgefüllt wird. Zudem weisen die zweiten Gewindeabschnitte 14 eine axiale Flankenbreite, also eine Ausdehnung in Richtung der Längsachse L auf, die größer als die axiale Flankenbreite des ersten Gewindeabschnitts 5 ist, so dass der Gewindegang beim Eindrehen der zweiten Gewindeabschnitte 14 in axialer Richtung aufgeweitet wird. Hierdurch entsteht im Dämmstoffelement eine großflächige form- und stoffschlüssige Verbindung zwischen dem Dämmstoffbefestiger 1, dem Klebstoff und dem Dämmstoffelement, was zu einer schubfesten Verbindung zwischen diesen Elementen führt.

Um eine möglichst großflächige Verklebung zwischen dem Verfüllelement 8 und dem Dämmstoffelement zu ermöglichen, sind zwischen den mehreren zweiten Gewindeabschnitten 14 nicht nur in Umfangsrichtung, sondern auch in axialer Richtung Umfangsöffnungen 12, 13 angeordnet. Die zweiten Umfangsöffnungen 12 liegen dabei axial, also Richtung der Längsachse L, zwischen den ersten Umfangsöffnungen 11 im Bereich der hinteren Gewindeflanken 15, während dritte Umfangsöffnungen 13 zwischen in Eindrehrichtung vorderen Bereichen der zweiten Gewindeabschnitte 14 angeordnet sind. Diese dritten Umfangsöffnungen 13 sind ungefähr doppelt so groß wie die ersten und zweiten Umfangsöffnungen 11, 12, was die Stabilität des Verfüllelements 8 verbessert. Die ersten und zweiten Umfangsöffnungen 11, 12 sind in Längsrichtung hintereinander in zwei sich, bezogen auf die Längsachse L, gegenüberliegenden Reihen angeordnet, während die dritten Umfangsöffnungen 13 zwei weitere Reihen bilden, die um die Längsachse L um 90° gedreht zu den Reihen der ersten und zweiten Umfangsöffnungen 11, 12 angeordnet sind.

Das Verfüllelement 8 ist auf das Dämmstoffhalteelement 4 in Längsrichtung aufgesteckt und mit diesem zugfest verbunden. Hierzu wird das Verfüllelement 8 nach dem Aufstecken so um die Längsachse L gedreht, dass der erste Gewindeabschnitt 5 in einer schlitzartigen Aussparung 16 des Verfüllelements 8 einliegt und ein Zapfen 17 des Verfüllelements 8 den ersten Gewindeabschnitt 5 in der Art eines Bajonettverschlusses hintergreift (Figur 4).

Auf seiner hinteren Hälfte weist das Verfüllelement 8 fünf Solltrennstellen 18 auf (Figuren 1, 2 und 3), die als umlaufende Nuten ausgebildet sind, die die Wand des Grundkörpers 9 lokal schwächen und den Grundkörper 9 in einzelne, einstückig miteinander verbundene Abschnittselemente 19 unterteilen. Ein oder mehrere Abschnittselemente 19 können vom übrigen Verfüllelement 8 abgetrennt werden, um die Länge des Dämmstoffbefestigers 1 an die Dicke des zu befestigenden Dämmstoffs anzupassen. Im Ausführungsbeispiel beträgt die axiale Länge der fünf hinteren durch die Solltrennstellen 18 direkt oder indirekt über die weiteren Abschnittselemente 19 mit einem vorderen Abschnitt 20 des Verfüllelements 8 verbundenen Abschnittselemente jeweils 20 Millimeter. Der im Ausführungsbeispiel dargestellte Dämmstoffbefestiger 1 ist für eine maximale Dämmstoffdicke von 280 Millimeter ausgelegt. Durch Abtrennen der hinteren drei Abschnittselemente 19 kann die Länge beispielsweise um 60 Millimeter verkürzt und somit an ein Dämmstoffelement mit einer Dicke von 220 Millimeter angepasst werden.

Mit dem dargestellten Dämmstoffbefestiger 1 ist es möglich, einen dauerhaften, schubfesten Verbund von Dämmstoffbefestiger 1, Dämmstoffelement und Klebstoff zu erreichen, was verhindert, dass sich eine äußere Schicht des Dämmstoffelements eines Wärmedämmverbundsystems aufgrund des Eigengewichts des Dämmstoffelements verformt und es zur Schädigung des Wärmedämmverbundsystems kommt.

### Bezugszeichenliste

### Dämmstoffbefestiger

- 1: Dämmstoffbefestiger
- 2: Verankerungsabschnitt
- 3: Spreizdübel
- 4: Dämmstoffhalteelement
- 5: erster Gewindeabschnitt
- 6: Schaftabschnitt
- 7: Drehkupplung
- 8: Verfüllelement
- 9: Grundkörper des Verfüllelements 8
- 10: Axialöffnung
- 11: erste Umfangsöffnung
- 12: zweite Umfangsöffnung
- 13: dritte Umfangsöffnung
- 14: zweiter Gewindeabschnitt
- 15: hintere Gewindeflanke
- 16: schlitzartige Aussparung
- 17: Zapfen
- 18: Solltrennstelle
- 19: Abschnittselement
- 20: vorderer Abschnitt
- E: Einbringrichtung
- L: Längsachse

## Patentansprüche

1. Dämmstoffbefestiger (1) zum Befestigen eines Dämmstoffelements an einem Verankerungsgrund,
wobei der Dämmstoffbefestiger (1) einen Verankerungsabschnitt (2) aufweist, mit dem der Dämmstoffbefestiger (1) im Verankerungsgrund verankerbar ist,
wobei am Dämmstoffbefestiger (1) ein wendelförmiges Dämmstoffhalteelement (4) mit einem ersten Gewindeabschnitt (5) zum Einschrauben in das Dämmstoffelement angeordnet ist,
wobei sich der erste Gewindeabschnitt (5) wendelförmig entlang einer Längsachse (L) des Dämmstoffbefestigers (1) erstreckt und einen Durchmesser aufweist, der um ein Mehrfaches größer als der Durchmesser des Verankerungsabschnitts (2) ist,
**dadurch gekennzeichnet**,
das der Dämmstoffbefestiger (1) ein Verfüllelement (8) mit mindestens einer Axialöffnung (10) und mit mindestens einer Umfangsöffnung (11, 12, 13) aufweist, in das nach dem Einschrauben des Dämmstoffhalteelements (4) in das Dämmstoffelement ein Klebstoff durch die Axialöffnung (10) eingebracht werden kann, derart, dass der Klebstoff durch die Umfangsöffnung (11, 12, 13) aus dem Verfüllelement (8) austritt.

2. Dämmstoffbefestiger nach Anspruch 1, **dadurch gekennzeichnet, dass** das Verfüllelement (8) mehrere in Längsrichtung voneinander beabstandete Umfangsöffnungen (11, 12, 13) aufweist.

3. Dämmstoffbefestiger nach Anspruch 1 oder Anspruch 2, **dadurch gekennzeichnet, dass** am Verfüllelement (8) mindestens ein zweiter Gewindeabschnitt (14) angeordnet ist.

4. Dämmstoffbefestiger nach Anspruch 3, **dadurch gekennzeichnet, dass** der zweite Gewindeabschnitt (14) die gleiche Steigung wie der erste Gewindeabschnitt (5) aufweist.

5. Dämmstoffbefestiger nach Anspruch 3 oder Anspruch 4, **dadurch gekennzeichnet, dass** der zweite Gewindeabschnitt (14) einen kleineren Durchmesser als der erste Gewindeabschnitt (5) aufweist.

6. Dämmstoffbefestiger nach einem der Ansprüche 3 bis 5, **dadurch gekennzeichnet, dass** sich der zweite Gewindeabschnitt (14) nicht vollständig um einen Umfang des Verfüllelements (8) erstreckt.

7. Dämmstoffbefestiger nach einem der Ansprüche 3 bis 6, **dadurch gekennzeichnet, dass** in Eindrehrichtung hinter dem zweiten Gewindeabschnitt (14) eine Umfangsöffnung (11) angeordnet ist.

8. Dämmstoffbefestiger nach einem der Ansprüche 3 bis 7, **dadurch gekennzeichnet, dass** am Verfüllelement (8) mehrere zweite Gewindeabschnitte (14) angeordnet sind, zwischen denen jeweils mindestens eine Umfangsöffnung (12, 13) angeordnet ist.

9. Dämmstoffbefestiger nach einem der Ansprüche 2 bis 8, **dadurch gekennzeichnet, dass** die Umfangsöffnungen (11, 12, 13) in mindestens zwei axial verlaufenden Reihen angeordnet sind, wobei sich insbesondere die Umfangsöffnungen (11, 12, 13) von zumindest zwei benachbarten Reihen in Größe und Anzahl unterscheiden.

10. Dämmstoffbefestiger nach einem der Ansprüche 1 bis 9, **dadurch gekennzeichnet, dass** das Verfüllelement (8) auf das Dämmstoffhalteelement (4) aufgesteckt ist.

11. Dämmstoffbefestiger nach einem der Ansprüche 1 bis 10, **dadurch gekennzeichnet, dass** das Verfüllelement (8) mit dem Dämmstoffhalteelement (4) zugfest verbunden ist, derart, dass das Verfüllelement (8) den ersten Gewindeabschnitt (4) hintergreift.

12. Dämmstoffbefestiger nach einem der Ansprüche 1 bis 11, **dadurch gekennzeichnet, dass** das Verfüllelement (8) aus mindestens zwei Abschnittselementen (19) besteht, die miteinander verbunden sind.

13. Dämmstoffbefestiger nach einem der Ansprüche 1 bis 12, **dadurch gekennzeichnet, dass** der Verankerungsabschnitt (2) ein Spreizdübel (3) ist, der durch Eintreiben eines Spreizelements aufspreizbar ist und/oder dass der Verankerungsabschnitt eine Siebhülse ist, in die Klebstoff zum Verankern eingebracht werden kann, wobei das Eintreiben des Spreizelements oder das Einbringen des Klebstoffs durch das Verfüllelement (8) hindurch erfolgen kann.
